# EUROPÄISCHE PATENTSCHRIFT

(11) **EP 1 305 554 B1**
(45) Veröffentlichungstag und Bekanntmachung des Hinweises auf die Patenterteilung: **31.08.2005**
(21) Anmeldenummer: 01957819.4
(22) Anmeldetag: 01.06.2001
(51) Int. Cl.: F24D 13/02

(54) **ANTENNENSTRAHLUNGS-HEIZUNG ZUR ERWÄRMUNG EINER MATERIE MITTELS RESONANZ**
ANTENNA RADIATION HEATER FOR HEATING A MATERIAL BY USING RESONANCE
DISPOSITIF DE CHAUFFAGE A RAYONNEMENT D'ANTENNE DESTINE A CHAUFFER UNE MATIERE PAR RESONANCE

(30) Priorität: 29.07.2000 DE 10037027
(43) Veröffentlichungstag der Anmeldung: 02.05.2003
(73) Patentinhaber: Moletherm Holding AG, 4502 Solothurn (CH)
(72) Erfinder: REICHELT, Helmut, 01744 Reichstädt (DE)
(74) Vertreter: Neubauer, Hans-Jürgen
(86) Internationale Anmeldenummer: PCT/EP2001/006239
(87) Internationale Veröffentlichungsnummer: WO 2002/010650

(56) Entgegenhaltungen:
- WO-A-00/25552
- FR-A- 2 582 387
- US-A- 4 186 294

## Beschreibung

Die Erfindung betrifft eine Antennenstrahlungs-Heizung zur Erwärmung einer Materie mittels Resonanz nach dem Oberbegriff des Anspruchs 1.

Eine bekannte gattungsgemäße Antennenstrahlungs-Heizung zur Erwärmung einer Materie mittels Resonanz (WO00/25552) umfasst mehrere Flächenantennenelemente, die jeweils aus einem Trägerflächenmaterial und einer darauf aufgebrachten Strahlungsbeschichtung bestehen, welche durch zwei beabstandete parallele elektrische Leiter mit elektrischem Kontakt als Antennenbegrenzer begrenzt ist. Mit dieser Strahlungsbeschichtung ist elektromagnetische hochfrequente Strahlung aussendbar. Zudem umfasst die Antennenstrahlungs-heizung einen Oberwellengenerator, der für eine Anregung der Strahlungsbeschichtung zur Abstrahlung eines Schwingungsspektrums im Bereich von molekularen Eigenschwingungsfrequenzen der zu erwärmenden Materie an die beiden elektrischen Leiter eines Flächenantennenelements angekoppelt ist.

Zudem ist dort eine geeignete Strahlungsbeschichtung angegeben, die bei der beschriebenen Anregung ein geeignetes Strahlungsspektrum erzeugt.

Weiter ist eine Mehrfachanordnung von Flächenantennenelementen gezeigt dergestalt, dass in einer Raumecke zwölf Rechteck-Flächenantennenelemente - jeweils vier nebeneinander und drei übereinander - mit geringen Abständen angeordnet und elektrisch parallel geschaltet sind. Der Antrieb erfolgt dabei mittels des Oberwellengenerators.

Es hat sich gezeigt, dass für eine effektive Raumheizfunktion die Flächenantennenelemente relativ großflächig sein sollen, wobei die Einzelflächen nicht beliebig vergrößerbar sind, da dann der Heizeffekt wieder reduziert wird. Es ist daher zweckmäßig, die angegebene oder eine ähnliche Mehrfachanordnung von Flächenantennenelementen zu verwenden.

Die Ansteuerung der elektrischen Zuleitungen erfolgt im Niederspannungsbereich, z. B. mit 24 Volt. Die betriebsmäßig relativ kühle Strahlungsbeschichtung eines Flächenantennenelements kann daher ohne die Gefahr eines elektrischen Schlages berührt werden, d. h. eine Berührung ist völlig unkritisch. Überraschend wurde jedoch festgestellt, dass zwischen den Flächenantennenelementen einer Mehrfachanordnung erhebliche Potentialunterschiede auftreten können. Diese dürften bei Parallelschaltungen durch Phasenverschiebungen der Schwingungsspektren der einzelnen Flächenantennenelemente bedingt sein. Für den Fall, dass mehrere Flächenantennenelemente in der Reichweite eines Monteurs oder eines Heizungsnutzers liegen besteht somit die Gefahr eines elektrischen Schlages, wenn gleichzeitig zwei oder mehrere Flächenantennenelemente berührt werden. Ein solcher elektrischer Schlag ist zwar regelmäßig nicht gefährlich und gesundheitsschädigend, kann jedoch als äußerst unangenehm empfunden werden.

Dieses Problem ist im Stand der Technik bisher nicht erkannt und auch nicht beschrieben worden.

Aufgabe der Erfindung ist es daher, eine gattungsgemäße Antennenstrahlungs-Heizung so weiterzubilden, dass die Gefahr elektrischer Schläge nicht mehr gegeben ist.

Diese Aufgabe wird mit den Merkmalen des Anspruchs 1 gelöst.

Gemäß Anspruch 1 ist die Strahlungsbeschichtung einseitig auf das Trägerflächenmaterial aufgebracht und bildet eine der zu erwärmenden Materie zugewandte Elementvorderseite. Weiter ist auf die Strahlungsbeschichtung eine Berührungsschutzschicht aufgebracht. Das Material einer solchen Berührungsschutzschicht ist so zu wählen, dass einerseits die Strahlungsbeschichtung gegen Berührung elektrisch isoliert ist und andererseits die Abstrahlung des Schwingungsspektrums ohne oder wenigstens mit nur geringer Dämpfung möglich ist. Die beiden Eigenschaften der Strahlungsbeschichtung als elektrische Isolierschicht zur Vermeidung elektrischer Schläge bei der Berührung zweier Elemente und für eine strahlungsdämpfungsfreie bzw. strahlungsdämpfungsarme Abstrahlung des Schwingungsspektrums sind in dieser Kombination wesentlich.

Nach Anspruch 2 soll zwar bevorzugt das Trägerflächenmaterial als Elementrückseite ebenfalls elektrische Isolationseigenschaften aufweisen, jedoch im Gegensatz zur Berührungsschutzschicht die Abstrahlung des Schwingungsspektrums ganz oder zumindest sehr stark dämpfen. Damit wird erreicht, dass die Strahlungsenergie insgesamt oder zumindest zu einem Großteil über die Elementvorderseite abgestrahlt wird, was zu einer besonders energiesparenden Erwärmung der Materie führt.

Eine geeignete Berührungsschicht nach Anspruch 3, die die vorstehend genannten Eigenschaften aufweist, kann aus einer wässrigen, feindispersen, weichmacherfreien, mittelviskosen Copolymer-Dispersion aus Acryl- und Methacrylsäureestem bestehen, die vorzugsweise einen Festkörpergehalt von ca. 50 % und eine mittlere Teilchengröße von ca. 0,1 µm aufweist.

Alternativ dazu kann eine geeignete Berührungsschicht nach Anspruch 4 aus einer wässrigen, schutzkolloidhaltigen, mittelviskosen Polymer-Dispersion aus Vinylacetat, Versaticsäure-Vinylester und Maleinsäuredi-n-Butylester bestehen, die vorzugsweise einen Festkörpergehalt von ca. 50-55 % und eine mittlere Teilchengröße von ca. 0,2 µm aufweist.

Das Beschichtungsmaterial der Strahlungsbeschichtung kann in an sich bekannter und bewährter Weise entsprechend der im Anspruch 5 angegebenen Zusammensetzung gewählt werden. Das angegebene sulforierte Öl besteht dabei bevorzugt aus sulfatiertem Rizinusöl und die angegebenen Phenole sind vorteilhaft karbonisierte, durch Cracken hergestellte Phenole oder es wird Benzisothiazolinon verwendet. Als Verdünnungsmittel hat sich ein Lösungsmittel auf Aromatenbasis und/oder Alkoholbasis und/oder Esterbasis und/oder Ketonbasis bewährt, während als Dispergiermittel eine anorganische und/oder organische, monomere und/oder polymere Substanz besonders geeignet ist. Als Isoliermittel ist isolierender Russ geeignet und das Beschichtungsmaterial soll ein Thixotropierungsmittel enthalten.

Die Strahlungsbeschichtung und die Berührungsschutzschicht können mit an sich bekannten Verfahren aufgebracht und hergestellt werden. Besonders bevorzugt werden nach Anspruch 6 die Strahlungsbeschichtung und/oder nach deren Verfestigung die Berührungsschutzschicht durch Aufrakeln hergestellt. Insbesondere bewirken die Stoffmengenanteile von Casein oder ggf. von Polyacrylaten in Verbindung mit einem Aufrakelverfahren eine Strahlungsdämpfung zur Elementrückseite hin, insbesondere wenn die Strahlungsbeschichtung auf Papiermaterial aufgebracht wird. Auch die Berührungsschutzschicht wird zweckmäßig durch Aufrakeln hergestellt, wobei Schichtdicken von ca. 5-10 µm für einen Berührungsschutz regelmäßig ausreichend sind und dabei noch keine ungünstige Dämpfung der Abstrahlung an der Elementvorderseite bewirken.

In an sich bekannter Weise ist eine geeignete Anregung der Strahlungsbeschichtung nach Anspruch 7 dergestalt möglich, dass der Oberwellengenerator als Bestandteil eines Steuer-/Regelgeräts einen elektrischen Baustein umfasst, welcher bei Ansteuerung mit einer Ansteuerschwingung eine steile Stromanstiegsgeschwindigkeit entsprechend einer steilen Anstiegsflanke aufweist und damit zur Erzeugung eines hohen Oberwellenanteils geeignet ist. Der elektrische Baustein kann beispielsweise ein Triac oder ein Doppel-MOSFET sein mit den zugeordneten, an sich bekannten elektronischen Ansteuerkomponenten. Die Resönanzanordnung nimmt sich die benötigte Energie je nach Bedarf aus dem angeschlossenen elektrischen Netz, wobei die Heizwirkung durch Veränderung der Amplituden und/oder der Frequenz der Ansteuerschwingungen zumindest teilweise steuerbar und/oder regelbar ist.

Nach Anspruch 8 ist es zweckmäßig, die elektrischen Leiter in an sich bekannter Weise als parallel ausgerichtete Kupferfolienbänder auszubilden. Eine an sich bekannte Abdeckung von Kupferfolienbändern als Antennenbegrenzer mit einer elektrischen Isolierschicht (DD 208 029) kann ebenfalls durchgeführt werden. Der elektrische Kontakt zur Strahlungbeschichtung ist als kapazitive und/oder induktive Ankopplung ausgebildet.

Besonders wesentlich ist der angegebene Berührungsschutz, wenn nach Anspruch 9 die mehreren Antennenflächenelemente in gegenseitiger Reichweite angeordnet, elektrisch parallelgeschaltet und mittels eines Oberwellengenerators anregbar sind. Auch dann, wenn mehrere Oberwellengeneratoren für die Antennenflächenelemente verwendet sind, besteht die Gefahr eines elektrischen Schlages durch die eingangs erwähnten Potentialdifferenzen, so dass auch hier ein Berührungsschutz mit einer elektrischen Isolationsschicht wesentlich ist.

Eine kompakte, optisch ansprechende Anordnung ergibt sich in an sich bekannter Weise nach Anspruch 10, wenn alle Antennenflächenelemente eine gleiche rechtwinklige Fläche aufweisen und in einer symmetrischen Anordnung mit geringen Zuleitungslängen parallel geschaltet sind.
Anhand einer Zeichnung wird die Erfindung näher erläutert.

Es zeigen:
- Fig. 1: eine perspektivische Darstellung einer Antennenstrahlungs-Heizung zur Erwärmung einer Materie als Raumheizung, und
- Fig. 2: eine schematische Querschnittsansicht entlang der Linie A-A der Fig. 1.

In der Fig. 1 ist eine perspektivische Darstellung einer Raumecke 1 gezeigt, in der eine Antennenstrahlungs-Heizung 2 installiert ist. Die Antennenstrahlungs-Heizung 2 besteht hier beispielhaft aus einer Kombination von zwölf Flächenantennenelementen 3, die jeweils in horizontalen Gruppen von vier Flächenantennenelementen 3 in der Raumecke 1 symmetrisch gruppiert sind.

Dabei sind die Flächenantennenelemente 3 als rechtwinklige Flächenelemente ausgebildet und jeweils an ihren Schmalseiten miteinander in Verbindungspunkten 4 als Parallelverbindungen verbunden. Jeweils drei vertikale, randseitige Flächenantennenelemente 3 sind durch Verbindungskabel 5 über eine Verteilerdose 6 und mit den anderen Flächenantennenelementen 3 bzw. deren elektrischen Leitern 14, 15 als Kupferfolienbänder über die Parallelverbindungen 4 verbunden.

Ein Steuergerät 7 enthält insbesondere einen Oberwellengenerator, der wiederum einen elektrischen Baustein umfasst, welcher bei Ansteuerung mit einer Ansteuerschwingung eine steile Stromanstiegsgeschwindigkeit entsprechend einer steilen Anstiegsflanke aufweist und damit zur Erzeugung eines hohen Oberwellenanteils geeignet ist. Ein derartiger elektrischer Baustein kann z. B. ein Triac oder ein Doppel-MOSFET sein, der die an sich bekannten elektronischen Ansteuerkomponenten aufweist. Das Steuergerät 7 ist über die Verteilerdose 6 einerseits mit den Flächenantennenelementen 3 verbunden und wird andererseits über einen Trafo 8 über einen Netzanschluss 9 gespeist.

Wie dies insbesondere aus der Fig. 2 ersichtlich ist, die eine schematische Teilschnittansicht entlang der Linie A-A der Fig. 1 zeigt, bestehen die Flächenantennenelemente 3 jeweils aus einem Trägerflächenmaterial 11 und einer darauf aufgebrachten Strahlungsbeschichtung 10, wobei die Strahlungsbeschichtung 10 einseitig auf das Trägerflächenmaterial 11 aufgebracht ist und eine der zu erwärmenden Materie, z. B. eine Person im Raum, zugewandte Elementvorderseite bildet. Wie dies der Fig. 2 zudem weiter zu entnehmen ist, ist auf die Strahlungsbeschichtung 10 eine dieser gegenüber vorzugsweise relativ dünne Berührungsschutzschicht 12 aufgebracht, die die Strahlungsbeschichtung 10 einerseits gegen Berührung elektrisch isoliert und andererseits die Abstrahlung des Schwingungsspektrums ohne oder wenigstens mit nur geringer Dämpfung ermöglicht.

Dem gegenüber isoliert das Trägerflächenmaterial 11 als Elementrückseite einerseits die Strahlungsbeschichtung 10 gegenüber Berührung elektrisch und verhindert andererseits die Abstrahlung des Schwingungsspektrums ganz oder wenigstens mit erheblicher Dämpfung.

Beispielhaft besteht die Berührungsschutzschicht 12 hier aus einer wässrigen, feindispersen, weichmacherfreien, mittelviskosen Copolymer-Dispersion aus Acryl- und Metacrylsäureestern.

In der Fig. 2 ist zudem mit den Pfeilen 13 die Abstrahlung des Schwingungsspektrums dargestellt.

Die Strahlungsbeschichtung 10 und nach deren Verfestigung auch die Berührungsschutzschicht 12 können jeweils auf das Trägerflächenmaterial 11 aufgerakelt werden.

Der elektrische Kontakt von den als parallel ausgerichteten Kupferfolienbändern ausgebildeten elektrischen Leitern 14, 15 zur Strahlungsbeschichtung 10 wird über eine kapazitive und/oder induktive Ankopplung erreicht, wobei die Strahlungsbeschichtung 10 unter oder über den elektrischen Leitern 14, 15 liegt bzw. - alternativ dazu - diese in die Strahlungsbeschichtung 10 eingebettet sind, was hier allerdings nicht dargestellt ist.

Mit einem derartigen Aufbau der Antennenstrahlungs-Heizung 2 aus einer Mehrzahl von Flächenantennenelementen 3, die in gegenseitiger Reichweite angeordnet sind, wird somit die Gefahr eines elektrischen Schlages bei der Berührung von zwei oder mehreren Flächenantennenelementen 3 durch einen Monteur vollkommen ausgeschaltet.

## Patentansprüche

1. Antennenstrahlungs-Heizung (2) zur Erwärmung einer Materie mittels Resonanz,
mit mehreren Flächenantennenelementen (3), bestehend jeweils aus einem Trägerflächenmaterial (11) und einer darauf aufgebrachten Strahlungsbeschichtung (10), die durch zwei beabstandete parallele elektrische Leiter (14, 15) mit elektrischem Kontakt als Antennenbegrenzer begrenzt ist und mit der elektromagnetische hochfrequente Strahlung aussendbar ist, und
mit einem Oberwellengenerator (7), der an die beiden elektrischen Leiter eines Flächenantennenelements angekoppelt ist für eine Anregung der Strahlungsbeschichtung zur Abstrahlung eines Schwingungsspektrums im Bereich von molekularen Eigenschwingungsfrequenzen der zu erwärmenden Materie,
**dadurch gekennzeichnet,**
**dass** die Strahlungsbeschichtung (10) einseitig auf das Trägerflächenmaterial (11) aufgebracht ist und eine der zu erwärmenden Materie zugewandte Elementvorderseite bildet und auf die Strahlungsbeschichtung (10) eine Berührungsschutzschicht (12) aufgebracht ist, die einerseits die Strahlungsbeschichtung (10) gegen Berührung elektrisch isoliert und andererseits die Abstrahlung des Schwingungsspektrums ohne oder wenigstens mit nur geringer Dämpfung ermöglicht.

2. Antennenstrahlungs-Heizung nach Anspruch 1, **dadurch gekennzeichnet, dass** das Trägerflächenmaterial (11) als Elementrückseite einerseits die Strahlungsbeschichtung (10) gegen Berührung elektrisch isoliert und andererseits die Abstrahlung des Schwingungsspektrums ganz oder wenigstens mit erheblicher Dämpfung verhindert.

3. Antennenstrahlungs-Heizung nach Anspruch 1 oder Anspruch 2, **dadurch gekennzeichnet, dass** die Berührungsschutzschicht (12) aus einer wässrigen, feindispersen, weichmacherfreien, mittelviskosen Copolymer-Dispersion aus Acryl- und Methacrylsäureestern besteht.

4. Antennenstrahlungs-Heizung nach Anspruch 1 oder Anspruch 2, **dadurch gekennzeichnet, dass** die Berührungsschutzschicht (12) aus einer wässrigen, schutzkolloidhaltigen, mittelviskosen Polymer-Dispersion aus Vinylacetat, Versaticsäure-Vinylester und Maleinsäuredi-n-Butylester besteht.

5. Antennenstrahlungs-Heizung nach einem der Ansprüche 1 bis 4, **dadurch gekennzeichnet, dass** das Beschichtungsmaterial der Strahlungsbeschichtung (10) aus Bindemittel, Isolationsmittel, Dispergiermittel, Wasser und Graphit besteht und zusammengesetzt ist aus
a. 55 bis 65 % Stoffmengenanteile einer Grundsubstanz aus
| | |
|---|---|
| 39 bis 49 % | Stoffmengenanteile Bindemittel, |
| 18 bis 23 % | Stoffmengenanteile Isolationsmittel, |
| 18 bis 24 % | Stoffmengenanteile Dispergiermittel, |
| 12 bis 16 % | Stoffmengenanteile destilliertes Wasser |
und
b. 35 bis 45 % Stoffmengenanteile Graphit,
wobei das Bindemittel zusammengesetzt ist aus
| | |
|---|---|
| 64 bis 79 % | Stoffmengenanteile destilliertes Wasser, |
| 4 bis 6 % | Stoffmengenanteile sulfuriertes Öl, |
| 0,15 bis 0,24 % | Stoffmengenanteile Phenole oder 0,05 bis 0,5 % Stoffmengenanteile Benzisothiazolinon |
| 15 bis 19 % | Stoffmengenanteile Kasein, |
| 0,8 bis 1,2 % | Stoffmengenanteile Harnstoff, |
| 2 bis 3 % | Stoffmengenanteile alkalisches Verdünnungsmittel, und |
| 2,5 bis 3,5 % | Stoffmengenanteile Caprolactam. |

6. Antennenstrahlungs-Heizung nach einem der Ansprüche 1 bis 5, **dadurch gekennzeichnet, dass** die Strahlungsbeschichtung (10) und/oder nach deren Verfestigung die Berührungsschutzschicht (12) durch Aufrakeln hergestellt sind.

7. Antennenstrahlungs-Heizung nach einem der Ansprüche 1 bis 6, **dadurch gekennzeichnet, dass** der Oberwellengenerator als Bestandteil eines Steuer-/Regelgeräts (7) einen elektrischen Baustein umfasst, welcher bei Ansteuerung mit einer Ansteuerschwingung eine steile Stromanstiegsgeschwindigkeit entsprechend einer steilen Anstiegsflanke aufweist und damit zur Erzeugung eines hohen Oberwellenanteils geeignet ist.

8. Antennenstrahlungs-Heizung nach einem der Ansprüche 1 bis 7, **dadurch gekennzeichnet, dass** die elektrischen Leiter als parallel ausgerichtete Kupferfolienbänder (14, 15) ausgebildet sind und der elektrische Kontakt zur Strahlungsbeschichtung (10) als kapazitive und/oder induktive Ankopplung ausgebildet ist, wobei die Strahlungsbeschichtung (10) unter oder über den Kupferfolienbändern (14, 15) liegt oder diese in die Strahlungsbeschichtung (10) eingebettet sind.

9. Antennenstrahlungs-Heizung nach einem der Ansprüche 1 bis 8, **dadurch gekennzeichnet, dass** die mehreren Flächenantennenelemente (3) in gegenseitiger Reichweite angeordnet, elektrisch parallel geschaltet und mittels eines Oberwellengenerators anregbar sind.

10. Antennenstrahlungs-Heizung nach einem der Ansprüche 1 bis 9, **dadurch gekennzeichnet, dass** alle Flächenantennenelemente (3) eine gleiche rechtwinklige Fläche aufweisen und in einer symmetrischen Anordnung mit geringen Zuleitungslängen parallel geschaltet sind.

## Claims

1. Antenna radiation heater (2) for heating a material by using resonance,
with a number of surface antenna elements (3), each consisting of a carrier surface material (11) and a radiation coating (10) applied thereon which is delimited by two spaced parallel electrical conductors (14, 15) with electrical contact as antenna limiters and with which high-frequency electromagnetic radiation can be emitted, and
with a harmonic generator (7), which is coupled to the two electrical conductors of a surface antenna element for an excitation of the radiation coating for the emission of an oscillation spectrum within the range of molecular natural frequencies of the material to be heated,
**characterized in that**
the radiation coating (10) is applied to one side of the carrier surface material (11) and forms an element front side, facing the material to be heated, and on the radiation coating (10) there is applied a contact protection layer (12) which, on the one hand, electrically insulates the radiation coating (10) against contact and, on the other hand, permits the emission of the oscillation spectrum without attenuation or at least with only minor attenuation.

2. Antenna radiation heater according to Claim 1, **characterized in that** the carrier surface material (11) as the element's reverse side, on the one hand, electrically insulates the radiation coating (10) against contact and, on the other hand, prevents the emission of the oscillation spectrum entirely or at least with considerable attenuation.

3. Antenna radiation heater according to Claim 1 or Claim 2, **characterized in that** the contact protection layer (12) consists of an aqueous, finely dispersed, plasticizer-free, medium viscosity copolymer dispersion of acrylic and methacrylic acid esters.

4. Antenna radiation heater according to Claim 1 or Claim 2, **characterized in that** the contact protection layer (12) consists of an aqueous, protective colloidal, medium viscosity polymer dispersion of vinyl acetate, versatic acid vinyl ester and maleic acid di-n-butyl ester.

5. Antenna radiation heater according to one of Claims 1 to 4, **characterized in that** the coating material of the radiation coating (10) is composed of binding agent, insulating agent, dispersing agent, water and graphite and is composed of
a. 55 to 65% mole fractions of a base material comprising
| | |
|---|---|
| 39 to 49% | mole fractions of binding agent, |
| 18 to 23% | mole fractions of insulating agent, |
| 18 to 24% | mole fractions of dispersing agent, |
| 12 to 16% | mole fractions of distilled water |
and
b. 35 to 45% mole fractions of graphite,
the binding agent being composed of
| | |
|---|---|
| 64 to 79% | mole fractions of distilled water, |
| 4 to 6% | mole fractions of sulfonated oil, |
| 0.15 to 0.24% | mole fractions of phenols, or 0.05 to 0.5% mole fractions of benzisothiazolinone, |
| 15 to 19% | mole fractions of casein, |
| 0.8 to 1.2% | mole fractions of urea, |
| 2 to 3% | mole fractions of alkaline thinning agent, and |
| 2.5 to 3.5% | mole fractions of caprolactam. |

6. Antenna radiation heater according to one of Claims 1 to 5, **characterized in that** the radiation coating (10) and/or, after its solidification, the contact protection layer (12) are produced by means of blade spreading.

7. Antenna radiation heater according to one of Claims 1 to 6, **characterized in that** the harmonic generator as a component of an open-loop/closed-loop control device (7) comprises an electrical module which, upon activation with an activating oscillation, has a steep rate of current increase in accordance with a steep rising edge and thus is suitable for generating a high harmonic content.

8. Antenna radiation heater according to one of Claims 1 to 7, **characterized in that** the electrical conductors are formed as copper foil strips (14, 15) aligned in parallel and the electrical contact with respect to the radiation coating (10) is formed as a capacitive and/or inductive coupling, the radiation coating (10) lying under or over the copper foil strips (14, 15) or these being embedded in the radiation coating (10).

9. Antenna radiation heater according to one of Claims 1 to 8, **characterized in that** the number of surface antenna elements (3) are arranged within mutual reach, electrically connected in parallel and excitable by means of a harmonic generator.

10. Antenna radiation heater according to one of Claims 1 to 9, **characterized in that** all surface antenna elements (3) have an identical right-angled surface and are connected in parallel in a symmetrical arrangement with short lengths of supply lines.

## Revendications

1. Dispositif de chauffage par rayonnement d'antenne (2) pour chauffer une matière par résonance,
comprenant plusieurs éléments d'antenne en nappe (3), composés chacun d'un matériau-support plan (11) et d'un revêtement rayonnant (10) déposé sur celui-ci, qui est délimité par deux conducteurs électriques (14, 15) parallèles espacés avec un contact électrique en tant que délimiteur d'antenne et qui permet d'émettre un rayonnement électromagnétique à haute fréquence, et
comprenant un générateur d'harmoniques (7) qui est couplé aux deux conducteurs électriques d'un élément d'antenne en nappe pour exciter le revêtement rayonnant afin qu'il émette un spectre d'oscillation dans la gamme de fréquences de vibrations moléculaires propres de la matière à chauffer,
**caractérisé en ce que**
le revêtement rayonnant (10) est déposé sur un côté du matériau-support plan (11) et forme une face avant d'élément dirigée vers la matière à chauffer, et **en ce qu'**une couche de protection contre les contacts (12) est déposée sur le revêtement rayonnant (10), laquelle, d'une part, isole électriquement le revêtement rayonnant (10) contre les contacts et, d'autre part, permet l'émission du spectre d'oscillation sans ou au moins presque sans atténuation.

2. Dispositif de chauffage par rayonnement d'antenne selon la revendication 1, **caractérisé en ce que** le matériau-support plan (11), en tant que face arrière d'élément, d'une part isole électriquement le revêtement rayonnant (10) contre les contacts et, d'autre part, empêche l'émission du spectre d'oscillation totalement ou au moins de manière très atténuée.

3. Dispositif de chauffage par rayonnement d'antenne selon la revendication 1 ou la revendication 2, **caractérisé en ce que** la couche de protection contre les contacts (12) est composée d'une dispersion de copolymère d'esters d'acide acrylique et méthacrylique qui est aqueuse, finement dispersée, exempte de plastifiants et moyennement visqueuse.

4. Dispositif de chauffage par rayonnement d'antenne selon la revendication 1 ou la revendication 2, **caractérisé en ce que** la couche de protection contre les contacts (12) est composée d'une dispersion de polymère d'acétate de vinyle, d'ester vinylique d'acide Versatic et d'ester di-n-butylique d'acide maléique qui est aqueuse, qui contient des colloïdes protecteurs et qui est moyennement visqueuse.

5. Dispositif de chauffage par rayonnement d'antenne selon l'une des revendications 1 à 4, **caractérisé en ce que** la matière de revêtement du revêtement rayonnant (10) comprend un liant, un isolant, un dispersant, de l'eau et du graphite et se compose de
a. 55% à 65% en moles d'une substance de base composée de
| | |
|---|---|
| 39% à 49% en moles | de liant, |
| 18% à 23% en moles | d'isolant, |
| 18% à 24% en moles | de dispersant, |
| 12% à 16% en moles | d'eau distillée, |
et
b. 35% à 45% en moles de graphite,
le liant étant composé de
| | |
|---|---|
| 64% à 79% en moles | d'eau distillée, |
| 4% à 6% en moles | d'huile sulfurée, |
| 0,15% à 0,24% en moles | de phénols ou 0,05% |
| à 0,5% en moles | de benzoisothiazolinone, |
| 15% à 19% en moles | de caséine, |
| 0,8% à 1,2% en moles | d'urée, |
| 2% à 3% en moles | de diluant basique et |
| 2,5% à 3,5% en moles | de caprolactame. |

6. Dispositif de chauffage par rayonnement d'antenne selon l'une des revendications 1 à 5, **caractérisé en ce que** le revêtement rayonnant (10) et/ou, après son durcissement, la couche de protection contre les contacts (12) sont déposés à la racle.

7. Dispositif de chauffage par rayonnement d'antenne selon l'une des revendications 1 à 6, **caractérisé en ce que** le générateur d'harmoniques, en tant qu'élément d'un appareil de commande/régulation (7), comprend un bloc électrique, lequel présente, lors d'une excitation par une oscillation d'excitation, une vitesse de croissance élevée du courant correspondant à un front montant raide, et **en ce qu'**il est donc approprié à la production d'un taux élevé d'harmoniques.

8. Dispositif de chauffage par rayonnement d'antenne selon l'une des revendications 1 à 7, **caractérisé en ce que** les conducteurs électriques sont conçus sous forme de bandes de feuille de cuivre (14, 15) parallèles et **en ce que** le contact électrique avec le revêtement rayonnant (10) est conçu sous forme de couplage capacitif et/ou inductif, le revêtement rayonnant (10) se trouvant en dessous ou au-dessus des bandes de feuille de cuivre (14, 15) ou celles-ci étant intégrées au revêtement rayonnant (10).

9. Dispositif de chauffage par rayonnement d'antenne selon l'une des revendications 1 à 8, **caractérisé en ce que** la pluralité d'éléments d'antenne en nappe (3) sont disposés à portée les uns des autres, sont montés en parallèle électriquement et sont excitables au moyen d'un générateur d'harmoniques.

10. Dispositif de chauffage par rayonnement d'antenne selon l'une des revendications 1 à 9, **caractérisé en ce que** tous les éléments d'antenne en nappe (3) présentent une même surface rectangulaire et sont montés en parallèle selon une disposition symétrique avec de faibles longueurs de câble.
